# EUROPÄISCHE PATENTSCHRIFT

(11) **EP 2 018 229 B1**
(45) Veröffentlichungstag und Bekanntmachung des Hinweises auf die Patenterteilung: **11.11.2009**
(21) Anmeldenummer: 07724800.3
(22) Anmeldetag: 02.05.2007
(51) Int. Cl.: B05B 12/14, F04C 2/10

(54) **BESCHICHTUNGSEINRICHTUNG UND ZUGEHÖRIGES BETRIEBSVERFAHREN**
COATING DEVICE AND ASSOCIATED OPERATING METHOD
DISPOSITIF DE REVÊTEMENT ET PROCÉDÉ POUR LE FAIRE FONCTIONNER

(30) Priorität: 15.05.2006 DE 102006022570
(43) Veröffentlichungstag der Anmeldung: 28.01.2009
(73) Patentinhaber: Dürr Systems GmbH, 70435 Stuttgart (DE)
(72) Erfinder: HERRE, Frank, 71739 Oberriexingen (DE)
(74) Vertreter: Beier, Ralph
(86) Internationale Anmeldenummer: PCT/EP2007/003874
(87) Internationale Veröffentlichungsnummer: WO 2007/131636

(56) Entgegenhaltungen:
- EP-B1- 0 850 693
- GB-A- 2 084 048
- GB-A- 2 416 720
- US-A- 5 378 130

## Beschreibung

Die Erfindung betrifft eine Beschichtungseinrichtung, insbesondere zur Lackierung von Kraftfahrzeugkarosserien gemäß dem Oberbegriff von Anspruch 1.

In modernen Lackieranlagen zur Serienlackierung von Kraftfahrzeugkarosserien erfolgt die Lackierung meist durch Zerstäuber (z.B. Hochrotationszerstäuber), die nur einen einzigen Farbeingang aufweisen und deshalb eingangsseitig mit einem separaten Farbwechsler verbunden sind, damit ein bestimmter Zerstäuber verschiedenfarbige Lacke auftragen kann. Bei einem Farbwechsel muss dabei der gesamte Leitungsstrang zwischen dem Farbwechsler und dem Zerstäuber gespült werden, um den Leitungsstrang von verbliebenen Farbresten zu reinigen. Zum einen entstehen dadurch Farbwechselverluste im Bereich von 25-70 ml (je nach Ausführungsform), die in Ausnahmefällen auch über 100 ml betragen können. Zum anderen stört hierbei die für einen Farbwechsel erforderliche Farbwechselzeit, die im Bereich von 8-20 Sekunden liegt, wobei meist Farbwechselzeiten von 13-15 Sekunden erreicht werden. Die erforderliche Farbwechselzeit hängt hierbei von der Spülbarkeit der verwendeten Farben, dem eingesetzten Spülmittel, den Drücken der Medien sowie vom Aufbau der farbführenden Komponenten und der Position der Komponenten auf dem Applikationsgerät ab.

Darüber hinaus sind beispielsweise aus EP 1 502 658 A1 Zerstäuber mit einem integrierten Farbwechsler bekannt, die auch als ICC-Zerstäuber (ICC : Integrated Colour Changer) bezeichnet werden. Vorteilhaft an diesen bekannten Zerstäubern mit einem integrierten Farbwechsler ist das geringe Volumen des Leitungsstrangs zwischen dem integrierten Farbwechsler und dem Applikationselement (z.B. einem Glockenteller), was vorteilhaft zu wesentlich geringeren Farbwechselverlusten und einer kurzen Farbwechselzeit führt. Nachteilig an den bekannten Zerstäubern mit einem integrierten Farbwechsler ist jedoch die Tatsache, dass die mögliche Farbanzahl begrenzt ist, da der verfügbare Bauraum in dem Zerstäuber beschränkt ist.

Aus DE 697 22 155 T2, DE 696 22 407 T2, DE 103 42 643 A1, EP 1 502 658 A1, DE 101 57 966 A1, WO 2006/004601 A1, DE 103 35 358 A1, Dr. Richard Laible: "Umweltfreundliche Lackiersysteme für die industrielle Lackierung", 1989, expert Verlag, Ehningen, Seite 55; Joachim Domnick: "Oversprayarme Spritzlackiertechnik", Metalloberfläche 1/1997, Seite 43-45, DE 10 2004 038 017 A1, DE 10 2004 033 619 A1, DE 36 41 416 A1 sind verschiedene Lackiereinrichtungen bekannt, die teilweise einen internen Farbwechsler und einen externen Farbwechsler aufweisen. Der externe Farbwechsler weist hierbei jedoch nur einen einzigen Farbausgang auf und ist nicht als A/B-Farbwechsler ausgeführt. Bei einer Zuführung von sogenannten Low-Runnern über den externen Farbwechsler besteht deshalb das Problem, dass bei einem Wechsel von einem Low-Runner zu einem anderen Low-Runner eine relativ große Farbwechselzeit erforderlich ist.

Der Erfindung liegt deshalb die Aufgabe zugrunde, eine entsprechend verbesserte Beschichtungseinrichtung zu schaffen, die insbesondere zur Lackierung von Kraftfahrzeugkarosserien und Anbauteilen geeignet ist.

Diese Aufgabe wird durch eine Beschichtungseinrichtung gemäß Anspruch 1 gelöst.

Eine Beschichtungseinrichtung gemäß des Oberbegriffs von Anspruch 1 ist in DE 69722155 T2 offenbart.

Die Erfindung umfasst die allgemeine technische Lehre, in einer Beschichtungseinrichtung mit einem Zerstäuber sowohl eine interne, in den Zerstäuber integrierte Farbwechselventilanordnung vorzusehen als auch eine externe Farbwechselventilanordnung, die baulich von dem Zerstäuber getrennt und vorzugsweise als A/B-Farbwechsler ausgeführt ist.

Die in den Zerstäuber integrierte Farbwechselventilanordnung wird hierbei vorzugsweise für häufig verwendete Farben (engl. "High Runner") verwendet, da die Farbwechselzeit und die Farbwechselverluste bei einem Farbwechsel der integrierten Farbwechselventilanordnung äußerst gering sind.

Die separate externe Farbwechselventilanordnung wird dagegen vorzugsweise für seltener verwendete Farben (engl. "Low Runner") eingesetzt, da ein Farbwechsel an der externen Farbwechselventilanordnung aufgrund des längeren Leitungsstrangs zwischen der externen Farbwechselventilanordnung und dem Applikationselement mit größeren Farbwechselverlusten verbunden ist und eine längere Farbwechselzeit in Anspruch nimmt. Durch die Kombination aus High-Runner- und Low-Runner-Farben sinkt der durchschnittliche Farbverbrauch/-verlust des Systems deutlich.

In einem bevorzugten Ausführungsbeispiel der Erfindung weist der Zerstäuber zusätzlich zu den Farbeingängen der internen Farbwechselventilanordnung mindestens einen weiteren Farbeingang auf, an den die externe Farbwechselventilanordnung angeschlossen ist.

Es ist jedoch alternativ auch möglich, dass die externe Farbwechselventilanordnung einen Farbeingang der internen Farbwechselventilanordnung speist, so dass die externe Farbwechselventilanordnung und die innere Farbwechselventilanordnung hintereinander geschaltet sind.

In einem bevorzugten Ausführungsbeispiel ist die externe Farbwechselventilanordnung als sogenannter A/B-Farbwechsler ausgebildet, der zwei getrennt spülbare Farbausgänge aufweist. Entsprechend weist der Zerstäuber zusätzlich zu den Farbeingängen der internen Farbwechselventilanordnung mindestens zwei entsprechende weitere Farbeingänge auf, an die die beiden Farbausgänge der externen Farbwechselventilanordnung angeschlossen sind. Durch die beiden getrennt spülbaren Farbausgänge der externen Farbwechselventilanordnung werden die Farbwechselverluste und die Farbwechselzeit auch bei der externen Farbwechselventilanordnung minimiert und auf den Stand des eingangs erwähnten ICC gebracht.

Hierbei ist vorzugsweise mindestens ein Rückführventil vorgesehen, das in dem einen Kanal einen Spülzyklus (z.B. bestehend aus Leerdrücken, Spülen, Befüllen bzw. Andrücken mit dem nächsten Farbmaterial, in die Rückführleitung drücken, d.h. Schmutzverdünner-Rückführung) während des Lackiervorgangs des anderen Kanals zulässt. Bei einer Ausführung der externen Farbwechselventilanordnung als A/B-Farbwechsler sind vorzugsweise zwei Rückführventile vorgesehen, die für jeden Farbausgang der externen Farbwechselventilanordnung eine Rückführung und damit einen Spülzyklus ermöglichen. Die Rückführventile können hierbei wahlweise in dem Zerstäuber oder außerhalb des Zerstäubers angeordnet sein. Eine Anordnung der Rückführventile in dem Zerstäuber ermöglicht hierbei ein Spülen bis in den Zerstäuber hinein, während die Spülung bei einer Anordnung der Rückführventile außerhalb des Zerstäubers nur bis zu dem dort angeordneten Rückführventil erfolgt.

Es besteht jedoch alternativ auch die Möglichkeit, dass die externe Farbwechselventilanordnung nur einen einzigen Farbausgang aufweist, was mit geringeren Investitionskosten, einem kleineren Bauraum und einer geringeren Masse verbunden ist. In dieser Variante werden vorzugsweise abwechselnd High-Runner und Low-Runner appliziert, so dass während der Applikation eines High-Runners über die interne Farbwechselventilanordnung genügend Zeit bleibt, um die externe Farbwechselventilanordnung zu spülen und mit dem nächsten Low-Runner anzudrücken.

Die in den Zerstäuber integrierte Farbwechselventilanordnung wird vorzugsweise von einer ersten Dosiereinrichtung mit den verschiedenfarbigen Beschichtungsmitteln gespeist, wobei die erste Dosiereinrichtung vorzugsweise baulich von dem Zerstäuber getrennt ist.

Bei einem Lackierroboter ist die erste Dosiereinrichtung für die integrierte Farbwechselventilanordnung vorzugsweise an dem sogenannten "Arm 1" des Lackierroboters angebracht, wobei es sich um den proximalen Arm des Lackierroboters handelt. Es ist jedoch alternativ auch möglich, dass die erste Dosiereinrichtung für die in den Zerstäuber integrierte Farbwechselventilanordnung an dem sogenannten "Arm 2" des Lackierroboters angebracht ist, wobei es sich um den distalen Roboterarm des Lackierroboters handelt. Ferner besteht die Möglichkeit, dass die erste Dosiereinrichtung für die in den Zerstäuber integrierte Farbwechselventilanordnung an einem Grundkörper des Lackierroboters angebracht ist, wobei der Grundkörper entlang einer Schiene (Achse 7) verfahrbar sein kann und eine Drehachse (Achse 1) enthält, die eine Drehung um die Z-Koordinate ermöglicht. Darüber hinaus besteht die Möglichkeit, dass die erste Dosiereinrichtung für die integrierte Farbwechselventilanordnung innerhalb oder außerhalb einer Lackierkabine feststehend angeordnet ist, was jedoch in den meisten Fällen schwieriger ist.

Darüber hinaus wird die externe Farbwechselventilanordnung in der Regel durch eine zweite Dosiereinrichtung gespeist, die herkömmlich ausgebildet sein kann und deshalb nicht näher beschrieben werden muss.

Hierbei besteht die Möglichkeit, dass die externe Farbwechselventilanordnung und/oder die dieser zugeordnete zweite Dosiereinrichtung an dem sogenannten "Arm 1" oder an dem sogenannten "Arm 2" des Lackierroboters angebracht ist. Vorzugsweise sind die vorstehend genannten Bauteile in unmittelbarer Nähe des Zerstäubers montiert und deshalb vorzugsweise auf dem "Arm 2" montiert.

In einem bevorzugten Ausführungsbeispiel der Erfindung ist die erste Dosiereinrichtung und/oder die zweite Dosiereinrichtung als Zahnradpumpe ausgebildet, was an sich aus dem Stand der Technik bekannt ist, wie beispielsweise aus DE 600 09 577 T2.

Die Zahnradpumpe weist hierbei vorzugsweise mehrere Pumpenkammern mit jeweils einem darin drehbar angeordneten Zahnradpaar auf, wobei die einzelnen Pumpenkammern jeweils einen Farbeingang des Zerstäubers mit dem jeweiligen Beschichtungsmittel versorgt. Darüber hinaus weist die Zahnradpumpe hierbei zum Antrieb der einzelnen Zahnradpumpen vorzugsweise eine gemeinsame Antriebswelle auf, was bei der vorstehend erwähnten bekannten Zahnradpumpe nicht der Fall ist. Diese erfindungsgemäße Konstruktion der Zahnradpumpe mit mehreren Pumpenkammern ist von eigener schutzwürdiger Bedeutung, so dass die vorliegenden Anmeldung einen Schutz für diese Konstruktion einer Zahnradpumpe auch ohne die vorstehend beschriebenen Merkmale der erfindungsgemäßen Beschichtungseinrichtung anstrebt.

Weiterhin ist es vorteilhaft, wenn die erfindungsgemäße Zahnradpumpe zum Antrieb der einzelnen Zahnradpaare in den einzelnen Pumpenkammern der Zahnradpumpe eine gemeinsame Antriebswelle aufweist, was einen Antrieb durch einen einzigen Motor ermöglicht.

Weiterhin ist es vorteilhaft, wenn die Zahnradpumpe mehrere Kupplungen aufweist, welche eine selektive Kopplung der Antriebswelle mit den einzelnen Zahnradpaaren ermöglicht. Die einzelnen Kupplungen können das jeweilige Zahnradpaar also wahlweise mit der Antriebswelle verbinden oder von dieser trennen.

Bei der erfindungsgemäßen Zahnradpumpe sind die einzelnen Pumpenkammern vorzugsweise in Längsrichtung der Antriebswelle hintereinander angeordnet, was eine kompakte Bauweise der Zahnradpumpe ermöglicht. Die unmittelbar benachbarten Pumpenkammern können hierbei eine gemeinsame Kammerwandung aufweisen, wodurch die erforderliche Baugröße der Zahnradpumpe weiter reduziert werden kann.

Ferner besteht im Rahmen der Erfindung die Möglichkeit, dass der erfindungsgemäße Zerstäuber zwei Baugruppen aufweist, die trennbar miteinander verbunden sind. Die erste Baugruppe des Zerstäubers enthält hierbei vorzugsweise die interne Farbwechselventilanordnung, während die zweite Baugruppe des Zerstäubers vorzugsweise das Applikationselement (z.B. einen Glockenteller) und/oder ein Hauptnadelventil enthält. Dies bietet den Vorteil, dass die beiden Baugruppen des Zerstäubers nur durch wenige Leitungen miteinander verbunden sind, so dass bei einer Trennung der beiden Baugruppen nur geringfügige Verschmutzungen auftreten. Falls die Trennlinie zwischen den beiden Baugruppen des Zerstäubers dagegen stromaufwärts vor der internen Farbwechselventilanordnung verlaufen würde, so würden zahlreiche Farbleitungen über die Trennlinie verlaufen, was bei einer Trennung der beiden Baugruppen des Zerstäubers zu erheblichen Verschmutzungen führen würde.

Aus dieser Schilderung ist im übrigen auch ersichtlich, dass die interne Farbwechselventilanordnung nicht notwendigerweise in derjenigen Baugruppe des Zerstäubers angeordnet sein muss, welche den Glockenteller und das Hauptnadelventil aufweist. Vielmehr kann die interne Farbwechselventilanordnung im Rahmen der Erfindung auch in einer anderen Baugruppe des Zerstäubers angeordnet sein, wie beispielsweise in einem Flanschpaket, einem Anschlussblock oder einem Winkelstück.

Ferner ist zu erwähnen, dass der im Rahmen der Erfindung verwendete Begriff eines Zerstäubers allgemein zu verstehen ist und beispielsweise Rotationszerstäuber in Form von Glockenzerstäubern oder Scheibenzerstäubern umfasst sowie Ultraschallzerstäuber, Luftzerstäuber, Airless-Geräte oder Airmix-Geräte. Entsprechend kann es sich bei dem Applikationselement im Rahmen der Erfindung beispielsweise um einen Glockenteller, eine Rotationsscheibe oder einfach eine Düse handeln.

Weiterhin ist zu erwähnen, dass die erfindungsgemäße Beschichtungseinrichtung Wasserlack, Lösemittellack, Nahtabdichtwerkstoffe, wie z.B. PVC, oder auch Pulverlack applizieren kann, so dass die Erfindung hinsichtlich des Typs des zu applizierenden Beschichtungsmittels nicht beschränkt ist. Beispielsweise kann es sich bei dem Beschichtungsmittel um Füller, Basislack oder Klarlack handeln.

Andere vorteilhafte Weiterbildungen der Erfindung sind in den Unteransprüchen gekennzeichnet oder werden aus der nachstehenden Beschreibung der bevorzugten Ausführungsbeispiele der Erfindung anhand der Figuren ersichtlich. Es zeigen:
- Figur 1: eine schematische Darstellung einer erfindungsgemä- ßen Beschichtungseinrichtung mit einem Zerstäuber mit einem integrierten Farbwechsler und einem zu- sätzlichen separaten Farbwechsler,
- Figur 2: eine Abwandlung der Beschichtungseinrichtung gemäß Figur 1,
- Figur 3: eine Perspektivansicht eines erfindungsgemäßen La- ckierroboters mit der in Figur 1 dargestellten Be- schichtungseinrichtung,
- Figur 4: eine Abwandlung des Ausführungsbeispiels gemäß Fi- gur 2 mit einem externen Farbwechsler, der nur einen einzigen Farbausgang aufweist,
- Figur 5: ein Zeitdiagramm, das den Betrieb des Ausführungs- beispiels gemäß Figur 4 verdeutlicht,
- Figur: 6A eine herkömmliche Konstruktion einer Zahnradpumpe, die zur Zuführung der High-Runner oder der Low- Runner eingesetzt werden kann,
- Figur: 6B eine neuartige Konstruktion einer Zahnradpumpe mit mehreren Pumpenkammern und darin befindlichen Zahn- radpaaren sowie einer gemeinsamen Antriebswelle zum Antrieb der Zahnradpaare,
- Figur 7: eine aufgerissene Perspektivansicht der Zahnradpumpe gemäß Figur 6B,
- Figur 8: eine Perspektivansicht der Zahnradpumpe aus Figur 7,
- Figur 9: einen Längsschnitt durch die Zahnradpumpe gemäß den Figuren 7 und 8,
- Figur 10: eine Querschnittsansicht der Zahnradpumpe gemäß den Figuren 7 bis 9 sowie
- Figur 11: eine Querschnittsansicht eines erfindungsgemäßen Zerstäubers mit einer internen Farbwechselventilan- ordnung.

Figur 1 zeigt eine schematische Darstellung einer erfindungsgemäßen Lackiereinrichtung, die zur Serienlackierung von Kraftfahrzeugkarosserien und deren Anbauteilen eingesetzt werden kann.

Hierzu weist die erfindungsgemäße Beschichtungseinrichtung einen Zerstäuber 1 auf, der in diesem Ausführungsbeispiel als Hochrotationszerstäuber ausgebildet ist und einen Glockenteller 2 als Applikationselement aufweist.

Zur Farbversorgung mit häufig verwendeten Farben (engl. "High Runner") weist der Zerstäuber 1 eine integrierte Farbwechselventilanordnung 3 mit vier Farbventilen F1, F2, F3, F4 auf. Die Farbventile F1-F4 der integrierten Farbwechselventilanordnung 3 sind mit jeweils einem Farbeingang 4-7 verbunden, wobei die Farbeingänge 4-7 an dem Anschlussflansch des Zerstäubers 1 zur Verfügung stehen.

An die Farbeingänge 4-7 der integrierten Farbwechselventilanordnung 3 ist eine Dosiereinrichtung 8 angeschlossen, die von dem Zerstäuber 1 baulich getrennt ist und für jeden der Farbeingänge 4-7 jeweils eine volumetrisch arbeitende Dosierpumpe 9-12 und einen gemeinsamen Antriebsmotor 13 aufweist.

Der Dosiereinrichtung 8 werden die häufig verwendeten Farben ("High Runner") zugeführt, da die integrierte Farbwechselventilanordnung 3 aufgrund des kurzen Leitungsstrangs zwischen der integrierten Farbwechselanordnung 3 und dem Glockenteller 2 nur geringe Farbwechselverluste aufweist und eine kurze Farbwechselzeit benötigt.

Die integrierte Farbwechselventilanordnung 3 ist deshalb ausgangsseitig über ein gemeinsames Hauptnadelventil HN mit dem Glockenteller 2 verbunden, was in der Zeichnung nur schematisch dargestellt ist.

Zwischen dem Hauptnadelventil HN und dem Glockenteller 2 zweigt ferner ein Kurzspülventil KS ab, das in einen Spülanschluss V an dem Anschlussflansch des Zerstäubers 1 mündet. Über den Spülanschluss V und das Kurzspülventil KS kann der Glockenteller 2 mit einem Spülmittel gespült werden, was an sich bekannt ist.

Darüber hinaus ist der gemeinsame Knotenpunkt am Ausgang der integrierten Farbwechselventilanordnung 3 und am Eingang des Hauptnadelventils HN über ein Pulsluftventil PL mit einem Pulsluftanschluss verbunden, der an dem Anschlussflansch des Zerstäubers 1 bereitsteht. Über das Pulsluftventil PL kann der Leitungsstrang des Zerstäubers 1 mit Pulsluft gereinigt werden, was an sich ebenfalls bekannt ist.

Darüber hinaus zweigt von dem gemeinsamen Knotenpunkt der Farbwechselventilanordnung 3 und des Hauptnadelventils HN ein Spülmittelventil VV ab, das in den Spülanschluss V am Anschlussflansch des Zerstäubers 1 mündet, so dass über das Spülmittelventil VV eine herkömmliche Lösemittelspülung möglich ist.

Zusätzlich zu der in den Zerstäuber 1 integrierten Farbwechselventilanordnung 3 weist die erfindungsgemäße Beschichtungsanlage eine separate Farbwechselventilanordnung 14 auf, die baulich von dem Zerstäuber getrennt ist und in herkömmlicher Weise ausgebildet sein kann, wie beispielsweise in EP 1 502 657 A2 beschrieben ist. An dieser Stelle ist lediglich zu erwähnen, dass die externe Farbwechselventilanordnung 14 als sogenannter A/B-Farbwechsler ausgebildet ist und zwei Farbausgänge aufweist, die getrennt voneinander spülbar sind, wodurch die Farbwechselzeit und die Farbwechselverluste reduziert werden.

Ausgangsseitig ist die externe Farbwechselventilanordnung 14 mit einer Dosiereinrichtung 15 verbunden, die für jeden der beiden Farbausgänge der externen Farbwechselventilanordnung 14 jeweils eine volumetrisch arbeitende Dosierpumpe 16, 17 aufweist, wobei die beiden Dosierpumpen 16, 17 von jeweils einem Antriebsmotor 18, 19 unabhängig voneinander angetrieben werden.

Zur Verbindung mit der Dosiereinrichtung 15 weist der Zerstäuber 1 zusätzlich zu den Farbeingängen 4-7 für die integrierte Farbwechselventilanordnung 3 zwei separate Farbeingänge 20, 21 auf, die über separat ansteuerbare Farbventile FA, FB mit dem Hauptnadelventil HN verbunden sind.

Die externe Farbwechselventilanordnung 14 wird hierbei mit selten benötigten Farben (engl. "Low Runner") versorgt, bei denen die höhere Farbwechseldauer und die größeren Farbwechselverluste eine geringere Rolle spielen.

Darüber hinaus zweigt von den zusätzlichen Farbeingängen 20, 21 für die externe Farbwechselventilanordnung 14 jeweils ein Rückführventil RA, RB ab, wobei die beiden Rückführventile RA, RB in diesem Ausführungsbeispiel in den Zerstäuber 1 baulich integriert sind. Auf diese Weise können die Farbeingänge 20, 21 bis in den Zerstäuber 1 hinein gespült werden.

Wenn nun die High-Runner 65% der Gesamtkapazität ausmachen und die Farbwechselverluste bei der externen Farbwechselventilanordnung 14 49 ml und bei der internen Farbwechselventilanordnung 3 5 ml betragen, so ermöglicht die vorstehend beschriebene erfindungsgemäße Beschichtungseinrichtung eine Verringerung der durchschnittlichen Farbwechselverluste von 49 ml auf 20,4 ml, was einer Einsparung von 28,6 ml entspricht.

Figur 2 zeigt eine geringfügige Abwandlung des Ausführungsbeispiels gemäß Figur 1, so dass zur Vermeidung von Wiederholungen auf die vorstehende Beschreibung verwiesen wird, wobei für entsprechende Bauteile dieselben Bezugszeichen verwendet werden.

Eine Besonderheit dieses Ausführungsbeispiels besteht darin, dass die beiden Rückführventile RA, RB außerhalb des Zerstäubers 1 angeordnet sind.

Figur 3 zeigt eine Perspektivansicht von zwei Lackierrobotern 22, 23, die entlang einer Schiene 24 linear verschiebbar sind, was an sich bekannt ist. Die beiden Lackierroboter 22, 23 weisen jeweils einen verschiebbaren Grundkörper 25 und zwei Roboterarme 26, 27 auf, wobei der Roboterarm 26 als "Arm 1" bezeichnet wird, während der Roboterarm 27 als "Arm 2" bezeichnet wird.

An dem distalen Ende des Roboterarms 27 ist eine herkömmliche Roboterhandachse 28 angebracht, die den Zerstäuber 1 führt.

Die Dosiereinrichtung 8 (vgl. Fig. 1) für die in den Zerstäuber 1 integrierte Farbwechselventilanordnung 3 ist hierbei in dem Roboterarm 26 ("Arm 1") angeordnet, während die externe Farbwechselventilanordnung 14 in dem Roboterarm 27 ("Arm 2") angeordnet ist.

Ferner ist zu erwähnen, dass das Pulsluftventil PL und das Spülmittelventil VV auch außerhalb des Zerstäubers 1 angeordnet sein können, beispielsweise auf dem Roboterarm 27 ("Arm 2"). Die Umschaltung erfolgt dann außerhalb des Zerstäubers 1.

Figur 4 zeigt eine Abwandlung des Ausführungsbeispiels gemäß Figur 2, so dass zur Vermeidung von Wiederholungen auf die vorstehende Beschreibung verwiesen wird, wobei für entsprechende Bauteile dieselben Bezugszeichen verwendet werden.

Eine Besonderheit dieses Ausführungsbeispiels besteht darin, dass die externe Farbwechselventilanordnung 14 nicht als A/B-Farbwechsler ausgebildet ist, sondern nur einen einzigen Farbausgang aufweist, was mit geringeren Investitionskosten, einem kleineren Bauraum und einer geringeren Masse verbunden ist.

In dieser Variante werden abwechselnd High-Runner und Low-Runner appliziert, wie in dem Zeitdiagramm in Figur 5 dargestellt ist, so dass während der Applikation eines High-Runners über die interne Farbwechselventilanordnung 3 genügend Zeit bleibt, um die externe Farbwechselventilanordnung 14 zu spülen und mit dem nächsten Low-Runner anzudrücken. Die größere Farbwechseldauer der externen Farbwechselventilanordnung 14 wirkt dann nicht störend, jedoch ist die Produktionsplanung aufwändiger, um sicherzustellen, dass der Zerstäuber 1 abwechselnd High-Runner und Low-Runner applizieren kann.

Figur 6A zeigt ein Ausführungsbeispiel einer Zahnradpumpe 29, die beispielsweise anstelle der Dosiereinrichtung 8 in Figur 1 eingesetzt werden kann, um die verschiedenen Farbeingänge 4-7 des Zerstäubers 1 mit den verschiedenen High-Runnern zu versorgen.

Die Zahnradpumpe 29 weist mehrere Pumpenkammern 30-33 auf, die hier nur schematisch dargestellt sind und jeweils ein Zahnradpaar enthalten, wie es beispielsweise aus DE 600 09 577 T2 bekannt ist.

Die einzelnen Zahnradpaare in den Pumpenkammern 30-33 werden durch eine Antriebswelle 34 von einem Motor 35 angetrieben. Zwischen den einzelnen Pumpenkammern 30-33 sowie zwischen der Pumpenkammer 30 und dem Motor 35 sind Kupplungen 36-39 angeordnet, die eine mechanische Trennung ermöglichen.

Figur 6B zeigt ein weiteres, neuartiges Ausführungsbeispiel einer Zahnradpumpe 29, wobei dieses Ausführungsbeispiel teilweise mit dem vorstehend beschriebenen und in Figur 6A dargestellten Ausführungsbeispiel übereinstimmt, so dass zur Vermeidung von Wiederholungen auf die vorstehende Beschreibung zu Figur 6A verwiesen wird, wobei für entsprechende Bauteile die selben Bezugszeichen verwendet werden.

Eine Besonderheit dieses Ausführungsbeispiels besteht darin, dass die gemeinsame Antriebswelle 34 für die in den einzelnen Pumpenkammern 30-33 angeordneten Zahnradpaare über die gesamte Länge der Zahnradpumpe 29 durch geht.

Die einzelnen Kupplungen 36-39 ermöglichen hierbei keine mechanische Trennung der Antriebswelle 34 in Längsrichtung. Stattdessen ermöglichen es die einzelnen Kupplungen 36-39, dass die in den Pumpenkammern 30-33 befindlichen Zahnradpaare selektiv mit der Antriebswelle 34 verbunden oder von dieser getrennt werden.

Die konstruktive Gestaltung und Funktionsweise der Zahnradpumpe 29 wird im Folgenden anhand der Figuren 7 bis 10 näher beschrieben.

So ist aus diesen Zeichnungen ersichtlich, dass die einzelnen Pumpenkammern 30-33 jeweils durch eine Mittelplatte 40-43 und angrenzende Stirnplatten 44-51 gebildet werden, so dass die einzelnen Pumpenkammern 30-33 in Längsrichtung der Antriebswelle 34 hintereinander liegen.

Zur Vereinfachung sind in der aufgerissenen Perspektivansicht in Figur 7 nur fünf Zahnräder 52-56 vollständig dargestellt, jedoch befinden sich in jeder der Pumpenkammern 30-33 zwei Zahnräder, die ineinander kämmen.

Darüber hinaus weist die Zahnradpumpe 29 zur selektiven Kopplung der in den Pumpenkammern 30-33 befindlichen Zahnradpaare mit der Antriebswelle 34 einen Ziehkeil 57 auf, der über Arretierungskugeln 58-60 eine Kopplung der Antriebswelle 34 mit den einzelnen Zahnradpaaren ermöglicht.

Ferner weist die Zahnradpumpe 29 in diesem Ausführungsbeispiel eine Wellendichtung 61 sowie eine Lagerung 62 auf.

Vorteilhaft an dieser Bauweise der Zahnradpumpe 29 ist die geringe Baugröße, was insbesondere bei einer Anordnung der Zahnradpumpe 29 in einem Roboterarm wichtig ist.

Schließlich zeigt Figur 11 eine schematisierte Darstellung eines erfindungsgemäßen Zerstäubers 63 mit einem Glockenteller 64 und mehreren Außenelektroden 65 für eine elektrostatische Aufladung des applizierten Beschichtungsmittels.

Der Zerstäuber 63 weist hierbei ein Flanschpaket 66, einen Anschlussblock 67, ein Winkelstück 68 und ein Vorderteil 69 auf.

In dem Anschlussblock 67 ist hierbei eine interne Farbwechselventilanordnung 70 angeordnet, während sich in dem Vorderteil 69 ein Hauptnadelventil 71 befindet. Dies bietet den Vorteil, dass bei einer Trennung des Anschlussblocks 67 von dem Winkelstück 68 mit dem Vorderteil 69 nur wenige Leitungen durch die Trennlinie hindurch verlaufen, so dass bei der Trennung nur eine geringfügige Verschmutzung entsteht.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

### Bezugszeichenliste:

- 1: Zerstäuber
- 2: Glockenteller
- 3: Integrierte Farbwechselventilanordnung
- 4-7: Farbeingänge
- 8: Dosiereinrichtung
- 9-12: Dosierpumpe
- 13: Antriebsmotor
- 14: Farbwechselventilanordnung
- 15: Dosiereinrichtung
- 16, 17: Dosierpumpe
- 18, 19: Antriebsmotor
- 20, 21: Farbeingängen
- 22, 23: Lackierroboter
- 24: Schiene
- 25: Grundkörper
- 26, 27: Roboterarme
- 28: Roboterhandachse
- 29: Zahnradpumpe
- 30-33: Pumpenkammern
- 34: Antriebswelle
- 35: Motor
- 36-39: Kupplungen
- 40-43: Mittelplatten
- 44-51: Stirnplatten
- 52-56: Zahnräder
- 57: Ziehkeil
- 58-60: Arretierungskugeln
- 61: Wellendichtung
- 62: Lagerung
- 63: Zerstäuber
- 64: Glockenteller
- 65: Außenelektroden
- 66: Flanschpaket
- 67: Anschlussblock
- 68: Winkelstück
- 69: Vorderteil
- 70: Interne Farbwechselventilanordnung
- 71: Hauptnadelventil
- F1-F4: Farbventile
- FA, FB: Farbventile
- HN: Hauptnadelventil
- KS: Kurzspülventil
- PL: Pulsluftventil
- RA, RB: Rückführventile
- V: Spülanschluss
- VV: Spülmittelventil

## Patentansprüche

1. Beschichtungseinrichtung, insbesondere zur Lackierung von Kraftfahrzeugkarosserien, mit
a) einem Zerstäuber (1) zur Applizierung eines Beschichtungsmittels durch ein Applikationselement (2), und
b) einer internen Farbwechselventilanordnung (3) mit mehreren Farbeingängen (4-7) zur Auswahl verschiedenfarbiger Beschichtungsmittel, wobei die interne Farbwechselventilanordnung (3) baulich in den Zerstäuber (1) integriert und ausgangsseitig mit dem Applikationselement (2) verbunden ist, um das Applikationselement (2) mit dem ausgewählten Beschichtungsmittel zu speisen,
c) einer externen Farbwechselventilanordnung (14) mit mehreren Farbeingängen zur Auswahl verschiedenfarbiger Beschichtungsmittel, wobei die externe Farbwechselventilanordnung (14) baulich von dem Zerstäuber (1) getrennt und ausgangsseitig mit dem Applikationselement (2) verbunden ist, um das Applikationselement (2) mit dem ausgewählten Beschichtungsmittel zu speisen,
**dadurch gekennzeichnet,**
d) **dass** die externe Farbwechselventilanordnung (14) mindestens zwei getrennte Farbausgänge aufweist,
e) **dass** der Zerstäuber (1) zusätzlich zu den Farbeingängen der internen Farbwechselventilanordnung (3) mindestens zwei weitere Farbeingänge (20, 21) aufweist, an die die Farbausgänge der externen Farbwechselventilanordnung (14) anschlossen sind,
f) das zwei Rückführventile (RA, RB) vorgesehen sind, die für jeden Farbausgang der externen Farbwechselventilanordnung, (14) eine Rückführung ermöglichen.

2. Beschichtungseinrichtung nach Anspruch 1, **dadurch gekennzeichnet, dass** die rückführventil (RA, RB)
a) baulich in den Zerstäuber (1) integriert oder
b) baulich von dem Zerstäuber (1) getrennt ist.

3. Beschichtungseinrichtung nach einem der vorhergehenden Ansprüche, **dadurch gekennzeichnet,**
a) **dass** die interne Farbwechselventilanordnung (3) von einet ersten Dosiereinrichtung (8) mit den verschiedenfarbigen Beschichtungsmitteln gespeist wird und/oder
b) **dass** die externe Farbwechselventilanordnung (14) von einer zweiten Dosiereinrichtung (15) mit den verschiedenfarbigen Beschichtungsmittels versorgt wird.

4. Beschichtungseinrichtung nach Anspruch 3, **dadurch gekennzeichnet, dass** die erste Dosiereinrichtung (8) baulich von dem Zerstäuber (1) getrennt und
a) an einem proximalen Roboterarm (26) eines Lackierroboters (23),
b) an einem distalen Roboterarm (27) eines Lackierroboters (23),
c) an einem Grundkörper (25) eines Lackierroboters (23),
d) feststehend innerhalb einer Lackierkabine oder
e) feststehend außerhalb einer Lackierkabine
angeordnet ist.

5. Beschichtungseinrichtung nach einem der vorhergehenden Ansprüche, **dadurch gekennzeichnet, dass** die externe Farbwechselventilanordnung (14) und/oder die dieser zugeordnete zweite Dosiereinrichtung (15)
a) an einem proximalen Roboterarm (26) eines Lackierroboters (23) oder
b) an einem distalen Roboterarm (27) eines Lackierroboters (23) angeordnet ist.

6. Beschichtungseinrichtung nach einem der Ansprüche 3 bis 5, **dadurch gekennzeichnet, dass** die erste Dosiereinrichtung (8) und/oder die zweite Dosiereinrichtung (15) als Zahnradpumpe (29) ausgebildet ist.

7. Beschichtungseinrichtung nach Anspruch 6,
**dadurch gekennzeichnet,**
a) **dass** die Zahnradpumpe (29) mehrere Pumpenkammern (30-33) mit jeweils einem darin drehbar angeordneten Zahnradpaar (52-56) aufweist,
b) **dass** die einzelnen Pumpenkammern (30-33) jeweils einen Farbeingang (4-7, 20, 21) des Zerstäubers (1) versorgen,
b) **dass** die Zahnradpumpe (29) zum Antrieb der einzelnen Zahnradpaare eine gemeinsame Antriebswelle (34) aufweist.

8. Beschichtungseinrichtung nach Anspruch 7, **dadurch gekennzeichnet, dass** die Zahnradpumpe (29) zur selektiven Kopplung der Antriebswelle (34) mit den einzelnen Zahnradpaaren (52-56) mehrere Kupplungen (36-39) aufweist.

9. Beschichtungseinrichtung nach Anspruch 7 oder 8,
**dadurch gekennzeichnet,**
a) **dass** die Pumpenkammern (30-33) in Längsrichtung der Antriebswelle (34) hintereinander angeordnet sind und
b) **dass** die unmittelbar benachbarten Pumpenkammern (30-33) eine gemeinsame Kammerwandung aufweisen.

10. Beschichtungseinrichtung nach einem der vorhergehenden Ansprüche, **dadurch gekennzeichnet,**
a) **dass** der Zerstäuber (63) eine erste Baugruppe (67) aufweist, in der die interne Farbwechselventilanordnung (70) angeordnet ist,
b) **dass** der Zerstäuber (63) eine zweite Baugruppe (68, 69) mit einem Applikationselement (64), insbesondere einem Glockenteller (64), aufweist, und
c) **dass** die erste Baugruppe (67) trennbar mit der zweiten Baugruppe (68, 69) verbunden ist.

11. Beschichtungseinrichtung nach einem der vorhergehenden Ansprüche, **dadurch gekennzeichnet, dass** der Zerstäuber (1; 63)
a) ein Rotationszerstäuber,
b) ein Ultraschallzerstäuber,
c) ein Lüftzerstäuber,
d) ein Airless-Gerät oder
e) ein Airmix-Gerät ist.

12. Beschichtungseinrichtung nach einem der vorhergehenden Ansprüche, **dadurch gekennzeichnet, dass** das Beschichtungsmittel
a) Wasserlack,
b) Lösemittellack,
c) Pulverlack oder
d) Nahtabdichtmittel ist.

13. Beschichtungseinrichtung nach einem der vorhergehenden Ansprüche, **dadurch gekennzeichnet, dass** das Beschichtungsmittel
a) Füller,
b) Basislack oder
c) Klarlack ist.

## Claims

1. A coating device, particularly for painting motor vehicle bodies, with
a) an atomiser (1) for applying a coating agent by means of an application element (2), and
b) an internal colour-changer valve assembly (3) with several paint inlets (4-7) for selecting coating agents of different colours, where the internal colour-changer valve assembly (3) is structurally integrated into the atomiser (1) and connected to the application element (2) at the outlet end, to supply the application element (2) with the selected coating agent,
c) an external colour-changer valve assembly (14) with several paint inlets (4-7) for selecting coating agents of different colours, where the external colour-changer valve assembly (14) is structurally separate from the atomiser (1) and connected to the application element (2) at the outlet end, to supply the application element (2) with the selected coating agent,
**characterized in that**
d) the external colour-changer valve assembly (14) comprises at least two separate paint outlets,
e) the atomiser (1) comprises at least two further paint inlets (20, 21) in addition to the paint inlets of the internal colour-changer valve assembly (3), to which the paint outlets of the external colour-changer valve assembly (14) are connected,
f) two recirculation valves (RA, RB) are provided allowing a recirculation for each paint outlet of the external colour-changer valve assembly (14).

2. The coating device in accordance with claim 1, **characterised in that** the recirculation valves (RA, RB)
a) are structurally integrated into the atomiser (1), or
b) are structurally separate from the atomiser (1).

3. The coating device in accordance with one of the above claims, **characterised in that**
a) the internal colour-changer valve assembly (3) is fed with coating agents of different colours by a first metering device (8) and/or
b) the external colour-changer valve assembly (14) is fed with coating agents of different colours by a second metering device (15).

4. The coating device in accordance with claim 3, **characterised in that** the first metering device (8) is structurally separate from the atomiser (1), and is located
a) on a proximal robot arm (26) of a painting robot (23),
b) on a distal robot arm (27) of a painting robot (23),
c) on a frame (25) of a painting robot (23),
d) stationary, in a painting cabin, or
e) stationary, outside a painting cabin.

5. The coating device in accordance with one of the aforegoing claims, **characterised in that** the external colour-changer valve assembly (14) and/or the second metering device (15) allocated thereto are mounted
a) on a proximal robot arm (26) of a painting robot (23), or
b) on a distal robot arm (27) of a painting robot (23),

6. The coating device in accordance with one of claims 3 to 5, **characterised in that** the first metering device (8) and/or the second metering device (15) is in the form of a geared pump (29).

7. The coating device in accordance with claim 6,
**characterised in that**
a) the geared pump (29) has a plurality of pumping chambers (30-33), each containing a pair of gearwheels (52-56) arranged so that they will rotate,
b) the individual pumping chambers (30-33) each supply a paint inlet (4-7, 20, 21) of the atomiser (1),
c) the geared pump (29) has a common drive shaft (34) to drive the individual pairs of gearwheels.

8. The coating device in accordance with claim 7, **characterised in that** the geared pump (29) for selective engagement of the drive shaft (34) within the individual pairs of gearwheels (52-56) has a plurality of clutches (36-39).

9. The coating device in accordance with claim 7 or 8,
**characterised in that**
a) the pumping chambers (30-33) are behind each other in the axial direction of the drive shaft (34), and
b) the immediately adjacent pumping chambers (30-33) have a common chamber wall.

10. The coating device in accordance with one of the above claims, **characterised in that**
a) the atomiser (63) has a first sub-assembly (67) in which the internal colour-changer valve assembly (70) is located;
b) the atomiser (63) has a second sub-assembly (68, 69) with an application element (64), particularly a bell plate, and
c) the first sub-assembly (67) is separably connected to the second sub-assembly (68, 69).

11. The coating device in accordance with one of the above claims, **characterised in that** the atomiser (1, 63) is
a) a rotary atomiser;
b) an ultrasonic atomiser;
c) an air atomiser;
d) an airless device or
e) an airmix device.

12. The coating device in accordance with one of the above claims, **characterised in that** the coating agent is a
a) water-based paint;
b) solvent-based paint;
c) powder lacquer or a
d) joint sealant.

13. The coating device in accordance with one of the above claims, **characterised in that** the coating agent is a
a) filler;
b) base coat, or:
c) clear varnish.

## Revendications

1. Dispositif de revêtement, notamment pour la peinture d'une carrosserie avec
a) un pulvérisateur (1) pour appliquer un produit de revêtement par un élément d'application (2) et
b) un dispositif à soupape de changement de peinture interne (3) avec plusieurs entrées de peinture (4-7) pour choisir des produits de revêtement de différentes couleurs, le dispositif à soupape de changement de peinture interne (3) étant intégré structurellement au pulvérisateur (1) et relié du côté de la sortie à l'élément d'application (2), pour alimenter l'élément d'application (2) avec le produit de revêtement choisi,
c) un dispositif à soupape de changement de peinture externe (14) présentant plusieurs entrées de couleur pour choisir des produits de revêtement de différentes couleurs, le dispositif à soupape de changement de couleur externe (14) étant séparé structurellement du pulvérisateur (1) et relié du côté de la sortie à l'élément d'application (2), pour alimenter l'élément d'application (2) avec le produit de revêtement choisi,
**caractérisé en ce que**
d) le dispositif à soupape de changement de couleur externe (14) présente au moins deux sorties de peinture séparées,
e) le pulvérisateur (1) présente, outre les entrées de peinture du dispositif à soupape de changement de peinture interne (3), au moins deux autres entrées de peinture (20, 21) auxquelles sont reliées les sorties de couleur du dispositif à soupape de changement de peinture externe (14),
f) deux soupapes de retour (RA, RB) sont prévues qui permettent un retour en arrière pour chacune des sorties de peinture du dispositif à soupape de changement de peinture externe (14).

2. Dispositif de revêtement selon la revendication 1, **caractérisé en ce que** les soupapes de retour (RA, RB)
a) sont intégrées structurellement au pulvérisateur (1),
b) sont séparées structurellement du pulvérisateur (1).

3. Dispositif de revêtement selon l'une des revendications précédentes,
**caractérisé en ce que**
a) le dispositif à soupape de changement de peinture interne (3) est alimenté par un premier dispositif de dosage (8) avec les produits de revêtement différemment colorés et/ou
b) le dispositif à soupape de changement de peinture externe (14) est alimenté par un second dispositif de dosage (15) avec les produits de revêtement différemment colorés.

4. Dispositif de revêtement selon l'une des revendications précédentes, **caractérisé en ce que** le premier dispositif de dosage (8) est séparé structurellement du pulvérisateur (1) et est disposé
a) sur un bras de robot proximal (26) d'un robot de peinture (23),
b) sur un bras de robot distal (27) d'un robot de peinture (23),
c) sur un corps de base (25) d'un robot de peinture (23),
d) fixe à l'intérieur d'une cabine de peinture ou
e) fixe à l'extérieur d'une cabine de peinture.

5. Dispositif de revêtement selon l'une des revendications précédentes, **caractérisé en ce que** le dispositif à soupape de changement de peinture externe (14) et/ou le second dispositif de dosage (15) qui lui correspond est disposé
a) sur un bras de robot proximal (26) d'un robot de peinture (23),
b) sur un bras de robot distal (27) d'un robot de peinture (23).

6. Dispositif de revêtement selon l'une des revendications 3 à 5, **caractérisé en ce que** le premier dispositif de dosage (8) et/ou le second dispositif de dosage (15) est (sont) configuré(s) comme pompe à engrenage (29).

7. Dispositif de revêtement selon la revendication 6, **caractérisé en ce que**
a) la pompe à engrenage (29) présente plusieurs chambres (30-33) avec chaque fois une paire de roues dentées (52-56) qui y est montée à rotation,
b) chacune des chambres (30-33) de la pompe alimente respectivement une entrée de peinture (4-7, 20,21) du pulvérisateur (1),
c) la pompe à engrenage (29) présente un arbre d'entraînement commun (34) pour entraîner chacune des paires de roues.

8. Dispositif de revêtement selon la revendication 7, **caractérisé en ce que** la pompe à engrenage (29) présente plusieurs accouplements (36-39) pour le couplage sélectif de l'arbre (34) avec chacune des paires de roues (52-56)

9. Dispositif de revêtement selon la revendication 7 ou 8, **caractérisé en ce que**
a) les chambres (30-33) de la pompe sont disposées les unes derrière les autres dans la direction longitudinale de l'arbre d'entraînement (34) et
b) les chambres immédiatement voisines (30-33) de la pompe présentent une cloison commune.

10. Dispositif de revêtement selon l'une des revendications précédentes, **caractérisé en ce que**
a) le pulvérisateur (63) présente un premier module de construction (67) dans lequel le premier dispositif à soupape de changement de peinture interne (70) est disposé,
b) le pulvérisateur (63) présente un second module de construction (68, 69) avec un élément d'application (64), notamment un distributeur à cloche (64) et
c) le premier module de construction (67) peut être relié de façon amovible au second module de construction (68, 69).

11. Dispositif de revêtement selon l'une des revendications précédentes, **caractérisé en ce que** le pulvérisateur (1, 63) est
a) un pulvérisateur rotatif,
b) un pulvérisateur à ultrasons,
c) un pulvérisateur à air,
d) un appareil sans air ou
e) un appareil à air mélangé.

12. Dispositif de revêtement selon l'une des revendications précédentes, **caractérisé en ce que** le produit de revêtement est
a) de la peinture à l'eau,
b) une laque à solvant,
c) une peinture en poudre ou
d) un produit d'étanchement de joint.

13. Dispositif de revêtement selon l'une des revendications précédentes, **caractérisé en ce que** le produit de revêtement est
a) un apprêt,
b) une peinture de base ou
c) un vernis transparent.
